# EUROPÄISCHE PATENTSCHRIFT

(11) **EP 1 052 189 B1**
(45) Veröffentlichungstag und Bekanntmachung des Hinweises auf die Patenterteilung: **27.07.2005**
(21) Anmeldenummer: 00109409.3
(22) Anmeldetag: 03.05.2000
(51) Int. Cl.: B65D 83/04

(54) **Tablettenspender**
Tablet dispenser
Distributeur de comprimés

(30) Priorität: 06.05.1999 DE 29907991 U
(43) Veröffentlichungstag der Anmeldung: 15.11.2000
(73) Patentinhaber: RPC Bramlage GmbH, 49393 Lohne (DE)
(72) Erfinder: Presche, Martin, 49393 Lohne (DE)
(74) Vertreter: Mey, Klaus-Peter, Dr.-Ing. Dipl.-Wirtsch.-Ing.

(56) Entgegenhaltungen:
- DE-A- 3 213 487
- DE-A- 3 301 217
- DE-U- 29 708 649
- DE-U- 29 720 350
- DE-U- 29 720 351

## Beschreibung

Die Erfindung betrifft einen Tablettenspender zur Einzelausgabe von Tabletten oder Ähnlichem, mit einem Behälter für Tabletten und einer einstückig gefertigten Dosiermechanik, die in den Behälter eingeschoben ist und mit ihrer Bodenplatte diesen dadurch verschließt, und die durch eine Drucktaste in einer Wand des Behälters betätigbar ist.

In der PCT-Anmeldung WO 93/11056 ist ein Tablettenspender beschrieben, der aus einem ersten Behälterteil besteht, das in ein zweites Behälterteil gegen die Kraft einer Feder einschiebbar ist. Ein schaufelförmiges Teil am inneren Ende des ersten Behälterteils bildet mit einer Trennwand am Boden des zweiten Behälterteils einen nach unten geschlossenen Kanal für wenigstens zwei Tabletten, wenn sich der Tablettenspender in seiner neutralen Position befindet. Falls der Tablettenspender durch Hineinschieben des ersten in den zweiten Behälterteil betätigt wird, gelangt der den Kanal schließende Boden an der Trennwand vorbei, wobei die unterste Tablette freigesetzt wird. Zugleich gelangen zwei Finger in den Raum an den Seiten des Kanals zwischen den beiden untersten Tabletten. Dadurch wird sichergestellt, dass nur die unterste Tablette freigegeben wird. Dieser Tablettenspender hat den Nachteil, dass er einen zusätzlichen Deckel für den ersten Behälterteil aufweist, der nach dessen Befüllung mit Tabletten angeklebt oder angeschweißt werden muss.

Die deutsche Offenlegungsschrift DE 37 16 307 A1 beschreibt eine Lösung mit einem Behältnis zur einzel-positionierten Ausgabe von Tabletten, bei dem unterhalb eines Vorratsraumes eine Tabletten-Ausfallöffnung vorgesehen ist und in dem ein abgefederter Schieber anschlagbegrenzt verlagerbar ist. Der Schieber gibt jeweils eine der Tabletten zum Ausfall frei. Er setzt sich nach außen in eine Betätigungstaste fort. Diese Lösung schlägt zur Erzielung einer einfachen und Ausgabe günstigen Bauform vor, dass die Tablettenausfallöffnung von der an der Unterseite des Behältnisses in eine Übergangslage tretende Mündung des vom Schieber gebildeten Kammerteils gebildet ist. Vor dieser Mündung liegt in Grundstellung des Schiebers zentral zur Mündungsfläche das nur einen Teil der Mündungsfläche einnehmende Stirnende eines Fingers. Auch diese Lösung hat den Nachteil, dass mehrere Bauteile erforderlich sind.

In dem deutschen Gebrauchsmuster DE 297 20 351 U1 wird ein Pellets-Spender zur einzel-positionierten Ausgabe von kugelförmigen Produkten, sogenannten Pellets, beschrieben, mit einem vorzugsweise prismatischen oder zylinderförmigen Gehäuse zur Aufnahme der auszugebenden Pellets, in das eine Ausgabevorrichtung eingeschoben ist, deren Ausgabeschieber hubbegrenzt in seiner Stellung veränderbar ist, wobei in das nur unten offene Gehäuse die Ausgabevorrichtung von unten so eingeschoben ist, dass der untere Teil der Ausgabevorrichtung das Gehäuse dabei dicht verschließt und der Ausgabeschieber der Ausgabevorrichtung senkrecht zur Gehäuseachse innerhalb der Ausgabevorrichtung verschiebbar angeordnet ist. Dieser Pellets-Spender ist zwar einfach zu befüllen, jedoch die Vielzahl der zu seinem Aufbau erforderlichen Teile ist nachteilig.

Ein ähnlich ausgebildeter Tablettenspender ist aus dem deutschen Gebrauchsmuster DE 297 20 350 U1 bekannt. Auch hier ist in einem nur unten offenen Gehäuse von unten eine Ausgabevorrichtung eingeschoben, wobei dessen unteres Teil das Gehäuse dicht verschließt. Im Gegensatz zu dem aus der DE 297 20 350 U1 bekannten Tablettenspender besteht diese Ausgabevorrichtung hier aus zwei einstückig gefertigten Konstruktionsteilen, die über zwei Verbindungselemente miteinander verbunden sind. Diese beiden Konstruktionsteile sind zusammengeklappt in das Gehäuse eingeschoben, wobei die beiden Verbindungselemente bügelförmig die Verbindung aufrechterhalten und durch ihre Vorspannung die Stellung eines Ausgabeschiebers in der Schließstellung halten. Zur Tablettenausgabe wird durch Druck auf den Ausgabeschieber in einer seitlichen Öffnung des Gehäuses dieser hubbegrenzt seitlich verschoben, wodurch der bewegliche Ausgabeschacht mit seiner unteren Öffnung über die Ausgabeöffnung in der Bodenplatte der Ausgabevorrichtung gebracht wird. Das Gehäuse des Tablettenspenders ist vorzugsweise prismatisch ausgebildet und zum Einschieben der zusammengeklappten Ausgabevorrichtung unten offen. Es besitzt innen in seiner oberen Hälfte Zwischenwände, die das Gehäuse oben in zwei seitliche kleinere Kammern und eine größere mittlere Kammer aufteilt. Die mittlere Kammer stellt den Vorratsraum für die Tabletten dar. In den beiden seitlichen Kammern werden die beiden Verbindungselemente eingeschoben, die auf diese Weise von den Tabletten isoliert werden und somit keinen Tablettenabrieb verursachen können. Die DE 297 20 350 U1 beinhaltet alle Merkmale nach dem Oberbegriff des Anspruchs 1.

Ausgehend von diesem Stand der Technik ist es Aufgabe der Erfindung, einen Tablettenspender anzugeben, der möglichst noch einfacher zu fertigen und zu montieren ist.

Die gestellte Aufgabe wird durch die kennzeichnenden Merkmale nach Anspruch 1 gelöst.

Das später im Detail zu beschreibende Funktionsprinzip beruht darauf, dass die Dosiermechanik beim Dosieren als Ganzes bewegt wird und dadurch getrennt bewegbare Dosierelemente überflüssig macht. Die Ausbildung und Anordnung der Bauelemente ist so gewählt, dass die Dosiermechanik hinterschnittfrei und mit nur zwei Ziehkernen gespritzt werden kann.

Bei den Bauelementen der Dosiermechanik handelt es sich um einen Einfülltrichter, der in einen Dosierschacht mündet und eine mit diesem durch eine Kunststofffeder flexibel verbundene Bodenplatte aufweist. Alle Bauelemente sind zusammen einstückig hergestellt.

Wichtig ist, dass der Einfülltrichter im Behälter Bewegungsspiel und die Bodenplatte Festsitz oder Rastsitz aufweisen. Dadurch ist ein Kippen von Einfülltrichter und Dosierschacht im Behälter sowie ein Verschließen des Behälters durch die Bodenplatte ermöglicht.

Der Einfülltrichter und der Dosierschacht sind im Behälter um eine Anlegekante des Trichterrandes an einer entsprechenden Anflachung am Innenumfang des Behälters kippbar angeordnet. Die Abstützung der Anlegekante des unter dem Druck der Kunststofffeder stehenden Einfülltrichters an der entsprechenden Anflachung am Innenumfang des Behälters bewirkt eine drehfreie Kippbewegung des Dosierschachtes, die für dessen Dosierfunktion erforderlich ist.

Es hat Vorteile, dass auf einer Außenseite des Dosierschachtes ein Steg angeordnet ist, der von der flexiblen Drucktaste druckbeaufschlagbar ist und zur Kippbewegung des Dosierschachtes führt. Die flexible Taste, die beim Spritzen des Behälters in dessen Wand eingeformt wird, erlaubt eine flüssigkeitsdichte Betätigung der Dosiermechanik.

Wenn sich eine untere Öffnung des gekippten Dosierschachtes mit einer in der Bodenplatte befindlichen Ausgabeöffnung deckt, wird eine Tablette durch die Ausgabeöffnung freigegeben.

Eine vorteilhafte Weiterbildung der Erfindung besteht darin, dass der Dosierschacht einen Durchbruch aufweist, in dem beim Kippen des Dosierschachtes ein an der Bodenplatte befestigter Absperrhaken eingreift und so Tabletten zurückhält, die über diesem im Dosierschacht liegen. Auf diese Weise wird erreicht, dass nur eine Tablette zugleich aus der Ausgabeöffnung fällt.

Von Vorteil ist auch, dass die Kunststofffeder im Behälter eine Vorspannung aufweist, die den Dosierschacht nach Entlastung der flexiblen Drucktaste in seine Ausgangslage zurückführt. Dadurch wird eine sofortige Bereitschaft für eine weitere Tablettenspendung erreicht.

Dadurch, dass der Behälter eine zylindrische oder zum offenen Ende hin sich konisch erweiternde Form mit unterschiedlichen Querschnittgeometrien aufweisen kann, wird eine große Variantenvielfalt der Ausführung des Tablettenspenders erreicht. Lediglich der Bereich der flexiblen Taste ist relativ flach ausgebildet.

Eine mögliche Ausgestaltung des Tablettenspenders besteht darin, dass der Behälter oberhalb des Bereichs der flexiblen Drucktaste eine durch Aufblasen realisierbare, beliebige Form aufweisen kann. Auf diese Weise können Unterschiede in Alter, Geschlecht und Geschmack der Kunden bei der äußeren Gestaltung des Tablettenspenders berücksichtigt werden.

Weitere Merkmale der Erfindung ergeben sich aus den Ansprüchen und der nachfolgenden Beschreibung sowie den Zeichnungen, in denen ein Ausführungsbeispiel der Erfindung schematisch dargestellt ist.

Es zeigen:
- Fig. 1: einen Tablettenspender mit einem Behälter und einer Dosiermechanik im Teilschnitt in perspektivischer Darstellung,
- Fig. 2: den Tablettenspender gemäß Fig. 1, jedoch mit nicht geschnittener Dosiermechanik,
- Fig. 3: den Tablettenspender gemäß Fig. 2, jedoch mit Blick auf eine Rückseite eines Dosierschachtes,
- Fig. 4: die Dosiermechanik ohne Gehäuse in perspektivischer Darstellung,
- Fig. 5: die Dosiermechanik von Fig. 4, jedoch in Zugrichtung der Spritzgussform gesehen,
- Fig. 6: die Dosiermechanik nach Fig. 4 in Blickrichtung Kippebene,
- Fig. 7: eine Draufsicht auf die Dosiermechanik von Fig. 4 in Ziehrichtung des Dosierschachts.

In Figur 1 ist ein Tablettenspender 1 mit einem geschnittenen Behälter 2 und einer in diesen eingeschobenen Dosiermechanik 3 dargestellt. Der Behälter 2 hat vorzugsweise Zylinderform mit einer Anflachung 4, die gegenüber einer flexiblen Drucktaste 5 angeordnet ist. Die flexible Drucktaste 5 besteht aus einer dünnwandigen Membrane 6 und dem Druckfeld 7. Sie wird beim Spritzgießen des Behälters 2 in dessen Zylinderwand eingeformt.

Die Dosiermechanik 3 weist einen Einfülltrichter 8 mit einer Anlegekante 9 auf, der in einen Dosierschacht 10 mündet (in Fig. 1 geschnitten dargestellt). Unterhalb des Dosierschachtes 10 befindet sich eine Bodenplatte 11, die mit Festsitz bündig im Behälter 2 sitzt und diesen verschließt. Sie ist über eine Kunststofffeder 12 mit dem Dosierschacht 10 verbunden, so dass Einfülltrichter 8, Dosierschacht 10, Bodenplatte 11 und Kunststofffeder 12 einstückig ausgebildet sind. In der Bodenplatte 11 befindet sich eine Ausgabeöffnung 13. Auf der Bodenplatte 11 und fest mit dieser verbunden, ist ein Absperrhaken 14 vorgesehen. Der Dosierschacht 10 ist in gekippter Stellung dargestellt, bei der sich seine untere Öffnung 19 (Fig. 4) mit der Ausgabeöffnung 13 deckt.

Figur 2 zeigt die gleiche Ansicht des Tablettenspenders 1 wie in Fig. 1, jedoch ist der Dosierschacht 10 nicht geschnitten und nicht gekippt; deshalb deckt sich die untere Öffnung 19 des Dosierschachtes 10 nicht mit der Ausgabeöffnung 13. Auf einer Außenseite 15 des Dosierschachtes 10 ist ein Steg 16 angeordnet, der von der Drucktaste 5 druckbeaufschlagbar ist, was zur Kippbewegung des Dosierschachtes 10 führt.

In Figur 3 ist der geschnittene Tablettenspender 1 so gedreht dargestellt, dass eine Rückseite 17 des Dosierschachtes 10 sichtbar ist. In der Rückseite 17 ist ein Durchbruch 18 vorgesehen, in den der Absperrhaken 14 beim Kippen des Dosierschachtes 10 eingreift.

Figur 4 zeigt die Dosiermechanik 3 außerhalb des Behälters 2 in perspektivischer Darstellung. Sie setzt sich zusammen aus dem Einfülltrichter 8 mit dem Dosierschacht 10, der Kunststofffeder 12 und der Bodenplatte 11. Am Dosierschacht 10 sind der Steg 16, der Durchbruch 18 und die untere Öffnung 19 zu erkennen. Die Kunststofffeder 12 ist nicht gebogen, wodurch der Dosierschacht 10 eine Neigung zur Bodenplatte 11 aufweist. Die Bodenplatte 11 ist mit der Ausgabeöffnung 13 und dem Absperrhaken 14 dargestellt.

In Figur 5 ist die Dosiermechanik 3 in Zugrichtung der Spritzgießform dargestellt. Die Einstückigkeit der Dosiermechanik 3 ist neben der Hinterschnittfreiheit von deren Außenkonturen gut erkennbar, ebenso die Anlegekante 9 am Rand des Einfülltrichters 8.

Figur 6 zeigt die Dosiermechanik 3 in Richtung der Kippebene von Einfülltrichter 8 und Dosierschacht 10 gesehen, während Figur 7 eine Draufsicht auf den Einfülltrichter 8 und den Dosierschacht 10 zeigt, wobei insbesondere die parallel zur Rück- und Außenseite des Dosierschachtes 10 verlaufende Anlegekante 9 ersichtlich ist.

Der erfindungsgemäße Tablettenspender 1 funktioniert folgendermaßen: Zunächst wird der Behälter 2 mit nach oben gerichteter Öffnung auf einer herkömmlichen Abfüllanlage mit Tabletten gefüllt. Dann wird die Dosiermechanik 3 von oben in den gefüllten Behälter 2 eingeschoben. Die Einstückigkeit und die Montagerichtung der Dosiermechanik 3 sowie das Bewegungsspiel des Einfülltrichters 8 erleichtern die Montage derselben. Auch eine Montagerippe 21 erleichtert das Montieren der Dosiermechanik 3, z. B. durch den axialen Druck eines Stempels. Durch die im Behälter 2 festsitzende Bodenplatte 11 und die dichte Drucktaste 5 ist der Behälter 2 bis auf die Ausgabeöffnung 13 wasserdicht verschlossen. Ein in die Bodenplatte 11 von außen eingedrückter Deckel (nicht dargestellt) könnte den Tablettendeckel völlig wasserdicht machen. In eingebautem Zustand der Dosiermechanik 3 steht der Dosierschacht 10 bei vorgespannter, gebogener Kunststofffeder 12 senkrecht auf der Bodenplatte 11 und sein Steg 16 liegt an der Drucktaste 5 an. Die untere Öffnung 19 des Dosierschachtes 10 deckt sich nicht mit der Ausgabeöffnung 13 in der Bodenplatte 11. Der Absperrhaken 14 befindet sich in Kipprichtung gesehen vor dem Durchbruch 18 des Dosierschachtes 10. Dadurch können Tabletten 20 den Dosierschacht 10 bis auf die Bodenplatte 11 füllen, ohne herauszufallen. Durch Druck auf die Drucktaste 5 werden Einfülltrichter 8 und Dosierschacht 10 über den Steg 16 um die Anlagekante 9 an der Anflachung 4 des Behälters 2 gegen die Kraft der Kunststofffeder 12 gekippt. Dadurch kommen die untere Öffnung 19 des Dosierschachtes 10 mit der Ausgabeöffnung 13 zur Deckung und der Absperrhaken 14 greift zeitgleich in den Durchbruch 18 zwischen die beiden letzten Tabletten 20', 20" ein. Dadurch fällt die letzte Tablette 20' durch die Ausgabeöffnung 13 heraus, während die vorletzte Tablette 20" durch den Absperrhaken 14 zurückgehalten wird.

Nach Entlastung der Drucktaste 5 federt der Dosierschacht 10 mit der Federkraft der Kunststofffeder 12 in seine senkrechte Lage zurück. Dadurch wird der Dosierschacht 10 von dem Absperrhaken 14 freigegeben und zugleich wird die Ausgabeöffnung 13 abgedeckt. Als Folge davon wird der Dosierschacht 10 wieder bis zur Bodenplatte 11 mit Tabletten 20 gefüllt. Die letzte Tablette 20 befindet sich dann in Dosierwarteposition 20' für die nächste Tablettenspende.

Die erfindungsgemäßen Maßnahmen und Ausgestaltungen sind nicht auf das in den Zeichnungsfiguren dargestellte Ausführungsbeispiel beschränkt. Mögliche Abwandlungen der erfindungsgemäßen Vorrichtung können darin bestehen, dass beispielsweise der Behälter eine unterschiedliche Querschnittsform aufweist und die Dosiermechanik in anderer Weise als vorgeschlagen ausgebildet ist, sofern die aufgezeigten Erfindungsmerkmale erfüllt sind. Selbstverständlich kann auch die Größe des Tablettenspenders an beliebige Abfüllmengen angepasst sein. Die jeweilige konstruktive Ausgestaltung ist in Anpassung an besondere Verwendungen in das Ermessen des Fachmanns gestellt.

## Patentansprüche

1. Tablettenspender (1) zur Einzelausgabe von Tabletten (20) oder Ähnlichem, mit einem Behälter (2) für Tabletten (20) und einer einstückig gefertigten Dosiermechanik (3) mit einem Einfülltrichter (8), der in einen Dosierschacht (10) mündet, wobei die Dosiermechanik (3) in den Behälter (2) eingeschoben ist und über ihre Bodenplatte (11) mit dem Behälter (2) verbunden ist und diesen **dadurch** verschließt, und die durch eine Drucktaste (5) in einer Wand des Behälters (2) betätigbar ist zur Freigabe einer Ausgabeöffnung (13) in der Bodenpatte (11), **dadurch gekennzeichnet, dass**
a) der Behälter (2) mit einer flexiblen Drucktaste (5) ausgebildet ist, die vorzugsweise einer Anflachung (4) am Innenumfang des Behälters (2) gegenüberliegt,
b) die Dosiermechanik (3) folgende miteinander verbundene Bauelemente aufweist, nämlich den in den Dosierschacht (10) mündenden Einfülltrichter (8) mit einer Anlegekante (9) des Trichterrandes und die Bodenplatte (11), die über eine Kunststofffeder (12) mit dem Dosierschacht (10) flexibel verbunden ist, wobei innerhalb des Behälters (2) der Einfülltrichter (8) und der Dosierschacht (10) Bewegungsspiel und nur die Bodenplatte (11) Festsitz oder Rastsitz aufweisen, wobei
c) die Dosiermechanik (3) innerhalb des Behälters (2) so angeordnet ist, dass der Einfülltrichter (8) und der Dosierschacht (10) an der Anflachung (4) des Behälters (2) um die Anlegekante (9) des Einfülltrichters (8) kippbar sind.

2. Tablettenspender nach Anspruch 1, **dadurch gekennzeichnet, dass** auf einer Außenseite (15) des Dosierschachtes (10) ein Steg (16) angeordnet ist, der von der flexiblen Drucktaste (5) druckbeaufschlagbar ist und zur Kippbewegung des Dosierschachtes (10) führt.

3. Tablettenspender nach Anspruch 1 oder 2, **dadurch gekennzeichnet, dass** sich eine untere Öffnung (19) des gekippten Dosierschachtes (10) mit der in der Bodenplatte (11) befindlichen Ausgabeöffnung (13) deckt.

4. Tablettenspender nach Anspruch 1, 2 oder 3, **dadurch gekennzeichnet, dass** der Dosierschacht (10) einen Durchbruch (18) aufweist, in den beim Kippen des Dosierschachtes (10) ein an der Bodenplatte (11) befestigter Absperrhaken (14) eingreift und so Tabletten (20) zurückhält, die über diesem im Dosierschacht (10) liegen.

5. Tablettenspender nach einem oder mehreren der Ansprüche 1 bis 4, **dadurch gekennzeichnet, dass** die Kunststofffeder (12) im Behälter (2) eine Vorspannung aufweist, die den Dosierschacht (10) nach Entlastung der flexiblen Drucktaste (5) in seine Ausgangslage zurückführt.

6. Tablettenspender (1) nach einem oder mehreren der Ansprüche 1 bis 5', **dadurch gekennzeichnet, dass** der Behälter (2) eine zylindrische oder zum offenen Ende sich konisch erweiternde Form mit unterschiedlichen Querschnittsgeometrien aufweist, wobei der Bereich der flexiblen Drucktaste (5), die aus einer in der Behälterwand eingeformten dünnwandigen Membran (6) gebildet ist, relativ flach ausgebildet ist.

## Claims

1. Tablet dispenser (1) for individual issue of tablets (20) or similar, with a container (2) for tablets (20) and an integrally produced metering mechanism (3) with a filling funnel (8) opening into a metering shaft (10), wherein the metering mechanism (3) is pushed into the container (2) and connected by way of its base plate (11) with the container (2) and thereby closes this, and which is actuable by a press button (5) in the wall of the container (2) for freeing a delivery opening (13) in the base plate (11), **characterised in that**
a) the container (2) is formed with a flexible press button (5) preferably disposed opposite a flattening (4) at the inner circumference of the container (2),
b) the metering mechanism (3) comprises the following interconnected components, namely the filling funnel (8), which opens into the metering shaft (10), with a bearing edge (9) of the funnel edge, and the base plate (11), which is flexibly connected with the metering shaft (10) by way of a plastics material spring (12), wherein within the container (2) the filling funnel (8) and the metering shaft (10) have movement play and only the base plate (11) has a fixed seat or detented seat, wherein
c) the metering mechanism (3) is so arranged within the container (2) that the filling funnel (8) and the metering shaft (10) are tiltable at the flattening (4) of the container (2) about the bearing edge (9) of the filling funnel (8).

2. Tablet dispenser according to claim 1, **characterised in that** a web (16) which can be acted on by pressure by the flexible press button (5) and leads to tilting movement of the metering shaft (10) is arranged on an outer side (15) of the metering shaft (10).

3. Tablet dispenser according to claim 1 or 2, **characterised in that** a lower opening (19) of the tilted metering shaft (10) is coincident with the discharge opening (13) disposed in the base plate (11).

4. Tablet dispenser according to claim 1, 2 or 3, **characterised in that** a metering shaft (10) has a passage (18) in which on tilting of the metering shaft (10) a blocking hook (14) fastened to the base plate (11) engages and thus restrains tablets (20) lying above this in the metering shaft (10).

5. Tablet dispenser according to one or more of claims 1 to 4, **characterised in** the plastics material spring (12) in the container (2) has a bias which after pressure relief of the flexible press button (5) returns the metering shaft (10) to its initial position.

6. Tablet dispenser (1) according to one or more of claims 1 to 5, **characterised in that** the container (2) has a cylindrical form, or a form conically widening towards the open end, with a different cross-sectional geometries, wherein the region of the flexible press button (5), which is formed from a thin-walled membrane (6) integrated in the container wall, is constructed to be relatively flat.

## Revendications

1. Distributeur de comprimés (1) pour délivrer individuellement des comprimés (20) ou similaires, avec un réservoir (2) pour les comprimés (20) ainsi qu'un mécanisme de dosage (3) réalisé monobloc et comprenant une trémie de remplissage (8) débouchant dans un puits de dosage (10), ce mécanisme de dosage étant glissé dans le réservoir (2) et relié par sa plaque de fond (11) à celui-ci qu'il obture ainsi, avec, dans une paroi du réservoir (2) un bouton-poussoir (5) qui peut être actionné pour dégager une ouverture de sortie (13) prévue dans la plaque de fond (11),
**caractérisé en ce que**
a) le réservoir (2) est réalisé avec un bouton-poussoir (5) flexible, disposé de préférence en face d'un méplat (4) prévu sur la périphérie interne du réservoir (2),
b) le mécanisme de dosage présente des composants suivants qui sont reliés entre eux, à savoir la trémie de remplissage (8) débouchant dans le puits de dosage (10) et présentant sur son bord une arête d'appui (9), la plaque de fond (11) qui est reliée de manière flexible au puits de dosage (10) par un ressort en matière plastique (12), la trémie de remplissage (8) et le puits de dosage (10) pouvant se déplacer avec un certain jeu à l'intérieur du réservoir (2), seule la plaque de fond (11) comportant un siège fixe ou un siège d'arrêt,
c) le mécanisme de dosage (3) du réservoir (2) est disposé de manière que la trémie de remplissage (8) et le puits de dosage (10) peuvent basculer le long du méplat (4) du réservoir (2) autour de l'arête d'appui (9) de la trémie de remplissage (8).

2. Distributeur de comprimés selon la revendication 1,
**caractérisé en ce que**
sur une face externe (15) du puits de dosage (10), se trouve une barrette (16) qui peut être actionnée par le bouton-poussoir flexible (5) en produisant un mouvement de basculement du puits de dosage (10).

3. Distributeur de comprimés selon la revendication 1 ou 2,
**caractérisé en ce qu'**
une ouverture inférieure (19) du puits de dosage basculé (10) recouvre l'ouverture de sortie (13) existant dans la plaque de fond (11).

4. Distributeur de comprimés selon la revendication 1, 2 ou 3,
**caractérisé en ce que**
le puits de dosage (10) présente une ouverture (18) dans laquelle le crochet d'arrêt (14) fixé à la plaque de fond (11) vient s'engager quand le puits de dosage (10) bascule, en maintenant ainsi les comprimés (20) qui se trouvent au-dessus de lui dans le puits de dosage (10).

5. Distributeur de comprimés selon une ou plusieurs des revendications 1 à 4,
**caractérisé en ce que**
le ressort en matière plastique (12) présente dans le récipient (2) une précontrainte qui, après relâchement du bouton-poussoir flexible (5), ramène le puits de dosage (10) à sa position initiale.

6. Distributeur de comprimés selon une ou plusieurs des revendications 1 à 5,
**caractérisé en ce que**
le réservoir (2) a une forme cylindrique ou une forme conique s'évasant vers son extrémité ouverte, avec des géométries de sections diverses, et la zone du bouton-poussoir flexible (5) constitué par une membrane mince (6) moulée dans la paroi du réservoir, est relativement plate.
